# EUROPÄISCHE PATENTSCHRIFT

(11) **EP 0 645 851 B1**
(45) Veröffentlichungstag und Bekanntmachung des Hinweises auf die Patenterteilung: **27.11.1996**
(21) Anmeldenummer: 94115288.6
(22) Anmeldetag: 28.09.1994
(51) Int. Cl.: H01R 23/66

(54) **Busleitungsstecker und Busleitung**
Busline connector and busline
Connecteur pour câble plat et câble plat

(30) Priorität: 28.09.1993 DE 4332997
(43) Veröffentlichungstag der Anmeldung: 29.03.1995
(73) Patentinhaber: SIEMENS AKTIENGESELLSCHAFT, 80333 München (DE); Bayerische Motoren Werke Aktiengesellschaft, 80788 München (DE)
(72) Erfinder: Breitschaft, Josef,Ing. (FH), D-83209 Prien (DE); Dobbelaere, Joris,Dipl.-Ing., B-8730 Beernem (BE); Wohlfart, Artur,Dipl.-Ing., D-67098 Bad Dürkheim (DE); Hörcher, Silke, D-80469 München (DE)
(74) Vertreter: Fuchs, Franz-Josef, Dr.-Ing.

(56) Entgegenhaltungen:
- EP-A- 0 388 902
- WO-A-87/01871
- AT-B- 21 589
- DE-A- 3 021 024
- FR-A- 2 503 465

## Beschreibung

Die Erfindung betrifft einen Busleitungsstecker mit folgenden Merkmalen:
- In einem Grundkörper aus Isolierstoff ist eine vorgegebene Anzahl von Stecker-Kontaktelementen entsprechend der Anzahl der Leitungsadern eines zu kontaktierenden Bandkabels verankert;
- der Grundkörper bildet an einem Ende eine Bandkabelaufnahme, in welcher jedes Kontaktelement mindestens eine Schneidklemmzone in einer dem Aderabstand des Bandkabels entsprechend versetzten Anordnung bildet;
- ein Klemmdeckel mit Ausnehmungen entsprechend den Schneidklemmzonen ist auf letztere aufsteckbar und besitzt zu beiden Seiten der Bandkabelaufnahme Rastelemente, welche beim Aufsetzen des Deckels unter Zwischenfügung des Bandkabels mit entsprechenden Rastelementen des Grundkörpers in Eingriff gelangen und den Deckel auf dem Grundkörper verriegeln.

Außerdem betrifft die Erfindung eine Busleitung, welche mit derartigen Steckern bestückt ist.

Eine Busleitung dient zur gleichzeitigen Ansteuerung mehrerer Verbraucher oder Steuereinheiten, beispielsweise in einem Kraftfahrzeug, wobei jedoch die Erfindung nicht auf diese Anwendung beschränkt ist. Bei einer solchen Busleitung werden nicht nur die Enden mit einem Stecker versehen, sondern es sind an beliebigen Stellen zwischen den Enden Abgriffe möglich. Hierfür ist es beispielsweise aus der DE-C-33 33709 bekannt, solche Abgriffe in Form einer Bandleitung auszugestalten, wobei die Einzelleiter des Abgriffs jeweils auch einzeln mit der jeweiligen abisolierten Leitungsader der Busleitung mechanisch und elektrisch verbunden werden muß. Derartige Abgriffe sind jedoch für Busleitungen in der Massenproduktion viel zu aufwendig; es wird also angestrebt, den Abgriff in Form eines Steckers auszugestalten, dessen Kontakte gleichzeitig mit einem Anschlagvorgang mit den Leitungsadern der Flachleitung verbunden werden können.

Aus der EP-A-0 381 380 ist ein Bandkabelstecker bekannt, der im wesentlichen dem eingangs beschriebenen Aufbau entspricht. Bei diesem Stecker wird das Bandkabel zwischen Grundkörper und Deckel eingeklemmt, und die Leitungsadern können über Schneidklemmkontakte alle gleichzeitig durch Aufpressen eines Deckels auf einen Grundkörper angeschlagen werden. Der Deckel ist dort U-förmig mit Seitenarmen derart versehen, das diese Seitenarme den Grundkörper übergreifen und an gegenüberliegenden Außenseiten des Grundkörpers verrasten. Zur Montage wird dort vorgeschlagen, den mittels zusätzlicher Rastnasen in einer Zwischenstellung auf dem Grundkörper vorverrasteten Deckel in einer Montagevorrichtung festzuhalten und das Bandkabel in den Zwischenraum zwischen Deckel und Grundkörper einzuschieben, wobei es zwischen den Seitenarmen des Deckels und gegebenenfalls in der Montagevorrichtung geführt wird. Erst danach wird der Grundkörper vollständig in den Deckel eingepreßt. Diese Art der Montage mit Einstecken des Kabels in den vormontierten Stecker ist allerdings für Busleitungen mit mehreren Abgriffen zwischen den Endsteckern nicht empfehlenswert. Da außerdem bei dem bekannten Bandkabelstecker der Deckel mit seinen Seitenarmen über den Grundkörper greift, kann die Rastverbindung beim Auftreten stärkerer Kräfte an dem Bandkabel unter Umständen gelöst werden, zumal der Deckel mit seinem relativ geringen Querschnitt nur ein relativ kleines Widerstandsmoment gegen auftretende Deformationen besitzt. Bei Busleitungen wird jedoch häufig versucht, die einzelnen Stecker durch Zug am Kabel aus ihrer Steckverbindung zu lösen, zumal dann, wenn sie beispielsweise in einem Fahrzeug an schwer zugänglichen Stellen gesteckt sind. Aber auch dann, wenn das Steckergehäuse von Hand ergriffen wird, muß bei dem bekannten Stecker am Deckel angegriffen werden, da dieser mit seinen Seitenwanden den Grundkörper übergreift; auch hierbei besteht die Gefahr, daß der Deckel vom Grundkörper abgezogen wird.

Ziel der Erfindung ist es, einen Busleitungsstecker der eingangs genannten Art so zu gestalten, daß er an einem Bandkabel in einfacher Weise anzuschlagen ist, wobei das Kabel ohne zusätzliche Hilfsmittel zuverlässig lagerichtig zu den Schneidklemmkontakten geführt wird. Außerdem soll die Verbindung zwischen dem Grundkörper und dem Deckel so gestaltet werden, daß große Haltekräfte erzeugt werden, daß die Verbindung von Deckel und Grundkörper beim Herausziehen aus einem Gegenstecker nicht gefährdet wird und daß die Rastverbindung sogar hohen Zugkräften am Bandkabel standhält.

Erfindungsgemäß wird dieses Ziel mit einem Stecker erreicht, der die folgenden zusätzlichen Merkmale aufweist:
- Die Bandkabelaufnahme des Grundkörpers besitzt Seitenwände, welche das Bandkabel beiderseits führen und den (montierten) Klemmdeckel beiderseits zumindest zum überwiegenden Teil einschließen, und
- die Seitenwände der Bandkabelaufnahme besitzen jeweils in sich ein U-Profil mit nach innen gewandten Seitenschenkeln, wobei jeweils eine zwischen den Seitenschenkeln verlaufende Rastnut mit einer Rastrippe des Klemmdeckels zusammenwirkt, um letzteren über den Bandkabel zu verriegeln.

Bei dem erfindungsgemäßen Steckverbinder besitzt also der Grundkörper eine U-förmige Bandkabelaufnahme, zwischen deren Seitenwänden das Kabel geführt wird. Diese Führung befindet sich somit an dem gleichen Teil, der auch die Kontaktelemente mit den Schneidklemmzonen trägt. Außerdem wird der Klemmdeckel zwischen den Seitenwänden dieser Bandkabelaufnahme, also des Grundkörpers, geführt und verrastet, so daß er danach zwischen diesen Seitenwänden versenkt ist. Beim Herausziehen des Steckers aus einem Gegensteckers greift man also mit den Fingern nicht am Deckel an, sondern unmittelbar am Grundkörper, so daß hierbei die Rastverbindung nicht belastet wird. Diese Rastverbindung ist aber durch das Einsenken des Klemmdeckels zwischen die U-förmigen Seitenwände des Grundkörpers besonders stabil, so daß sie auch starken Zugbeanspruchungen über das Kabel standhalten kann. Zwar sind auch bei dem oben erwähnten Stecker gemäß EP-A-0 381 380 die Seitenarme des Deckels mit einem U-Profil versehen und somit verstärkt, doch kann die Rastverbindung deshalb nicht so stabil sein, weil dort der langgestreckte Basisabschnitt des Deckels mit seiner geringen Dicke einer Aufweitung der Seitenarme nur wenig Widerstand entgegenzusetzen vermag. Bei dem erfindungsgemäßen Stecker dagegen sind die Seitenarme der Bandkabelführung am Grundkörper angeformt, der aufgrund seiner Abmessungen, die er schon zur Aufnahme der Kontaktelemente braucht, nicht deformierbar ist und damit auch den Seitenarmen ein entsprechendes Widerstandsmoment gegen Deformation verleiht.

Die Stabilität der Rastverbindung zwischen dem Grundkörper und dem Deckel wird noch erheblich verstärkt, wenn gemäß einer besonders vorteilhaften Ausgestaltung der Erfindung im Bereich der Bandkabelaufnahme an dem Grundkörper bzw. an dem Deckel mindestens ein senkrecht zur Kabelebene gerichteter Haltespieß angeformt ist, welcher den Isoliersteg des Bandkabels zwischen je zwei Adern durchbohrt und mit einem hakenförmigen Ende in einer hinterschnittenen Ausnehmung des Deckels bzw. des Grundkörpers einrastet. Je mehr dieser Haltespieße vorgesehen werden, umso stabiler ist natürlich die Rastverbindung zwischen dem Grundkörper und dem Klemmdeckel, und in einer bevorzugten Ausführungsform ist in den Randbereichen der Bandkabelaufnahme jeweils in Längsrichtung des Kabels vor und hinter den Schneidklemmzonen zwischen je zwei Bandkabeladern ein Haltespieß vorgesehen und mit seinem hakenförmigen Ende in dem Deckel verrastbar. Dadurch erreicht man eine zusätzliche Zugentlastung zu beiden Seiten einer jeden Leitungsader und zu beiden Seiten einer jeden Schneidklemmverbindung.

In einer weiteren vorteilhaften Ausgestaltung können an den nach innen zur Bandkabelaufnahme vorspringenden Schenkeln der Seitenwände noch zusätzliche Rasthaken angeformt sein, welche im Bereich der vier Außenkanten jeweils mit Rastnasen des Deckels in Eingriff gelangen. Damit werden auch an den Ecken des Deckels, die wegen der U-förmig vorspringenden Seitenschenkel der Seitenwände nicht mit der Rastnut zwischen diesen Schenkeln in Eingriff gelangen können, ebenfalls zusätzliche Haltekräfte erzeugt.

Die erwähnten Haltespieße haben aber nicht nur die Funktion, nach der Montage die Rastverbindung zwischen Grundkörper und Deckel zu verbessern sowie über die Durchbohrung der Isolation Zugkräfte in Kabel längsrichtung aufzunehmen, sondern sie dienen auch während des Anschlagens zur Führung und Ausrichtung der Leitungsadern gegenüber den Schneidklemmzonen der Kontaktelemente. Eine weitere Verbesserung der Kabelführung beim Anschlagen kann dadurch erreicht werden, daß auch der Deckel an zwei gegenüberliegenden Seiten jeweils das Bandkabel führende, in den U-förmigen Seitenwänden der Bandkabelaufnahme geführte Führungsarme aufweist. Die Führungsarme des Deckels und die Seitenwände des Grundkörpers werden somit ineinander verschachtelt. Bei der Montage ist es daher möglich, das Bandkabel zunächst entweder zwischen die Führungsarme des Deckels oder zwischen die Seitenwände der Bandkabelaufnahme einzulegen und dann die beiden Teile aufeinander zu pressen.

In einer weiteren vorteilhaften Ausgestaltung ist außerdem vorgesehen, daß in den Seitenschenkeln der Seitenwände der Bandkabelaufnahme jeweils Fenster eingeformt sind, welche mit der Rastnut zwischen diesen Seitenwanden fluchten. Durch diese Fenstergestaltung wird die Herstellung des Grundkörpers erleichert; durch diese Fenster kann ein Schieber für die hinterschnittende Rastnut entformt werden, ohne daß die Stabilität der Seitenschenkel beeinträchtigt wird.

Die Erfindung wird nachfolgend an einem Ausführungsbeispiel anhand der Zeichnung näher erläutert. Es zeigen:
Figur 1 eine Vorderansicht eines Grundkörpers und eines Steckers mit zwischenliegendem Bandkabel in Anschlagposition,
Figur 2 eine Seitenansicht der Anordnung von Figur 1, teilweise entlang der Linie II-II geschnitten, jedoch ohne Kabel,
Figur 3 und 4 den Stecker von Figur 1 in montiertem Zustand in Vorderansicht und in Draufsicht,
Figur 5 und 6 zwei Detailschnitte V-V aus Figur 3 und VI-VI aus Figur 4 und
Figur 7 eine schematische Darstellung einer Busleitung mit Steckern gemäß den Figuren 1 bis 6.

Der in der Zeichnung dargestellte Busleitungsstecker besteht aus einem Grundkörper 1 und einem in diesem verrastbaren Klemmdeckel 2, die beide aus Isolierstoff geformt sind. Zwischen diesen beiden Teilen wird ein Bandkabel 3 angeschlagen, welches im dargestellten Beispiel von Figur 1 drei Leitungsadern 31 aufweist; diese sind mit einer Isolierhülle 32 umgeben und über Isolierstege 33 in einer Ebene miteinander verbunden.

Der Stecker-Grundkörper 1 enthält z.B. entsprechend der Zahl der Leitungsadern des Bandkabels drei Kontaktelemente 4, die in der Zeichnung weitgehend verdeckt sind. Sie bilden innerhalb des Gehäuses jeweils Steckerbuchsen oder Stifte und liegen in Ausnehmungen zum Steckerende 11 des Grundkörpers offen; mit diesem Steckerende 11 voran kann der Grundkörper 1 in einen Gegenstecker 5 eingesteckt werden (siehe auch Figur 6). Jedes der Kontaktelemente 4 bildet am oberen Ende jeweils zwei hintereinanderliegende Schneidklemmzonen 41 (siehe auch Figur 2), die in einer U-förmigen Bandkabelaufnahme 12 des Grundkörpers offenliegen. Damit wird also jede Leitungsader 31 über zwei Schneidklemmzonen 41 und somit doppelt kontaktiert.

Die Bandkabelaufnahme 12 ist U-förmig nach oben offen und wird von zwei symmetrischen Seitenwänden 13 begrenzt, die ihrerseits wiederum U-förmiges Profil besitzen, indem sie zur Bandkabelausnehmung nach innen vorspringende Seitenschenkel 14 (siehe Figur 4) aufweisen. Die beiden Seitenwände 13 besitzen jeweils eine hinterschnittene Rastnut 15, welche sich über die ganze Breite zwischen den beiden Seitenschenkeln 14 erstreckt. Der Klemmdeckel 2 entspricht in seiner Breite (Figur 1) der Weite zwischen den Seitenwanden 13, während er in seiner Tiefe, d.h. in Längsrichtung des Bandkabels 3, der Tiefe des Grundkörpers im Bereich der Bandkabelaufnahme entspricht. (Figur 2). In den Eckbereichen 21 ist er entsprechend den Seitenschenkeln 14 der Bandkabelaufnahme ausgespart, so daß er zwischen den U-förmigen Seitenwänden einsetzbar ist. An den Längsseiten besitzt der Klemmdeckel jeweils Rastrippen 22, welche in den Rastnuten 15 der Seitenwände einrastbar sind.

Außerdem sind an den Seitenschenkeln 14 der Seitenwände 13 zusätzliche Rasthaken 16 angeformt, unter denen in den Eckbereichen 21 des Klemmdeckels ausgeformte Rastnasen 23 einrasten.

Die Seitenschenkel 14 weisen außerdem jeweils ein Fenster 17 entsprechend dem Querschnitt der Rastnut 15 auf. Diese Fenster dienen zur leichteren Entformbarkeit bei der Ausformung der Rastnut 15 im Spritzwerkzeug. Mit diesen Fenstern und aufgrund der verbleibenden Pfeiler 18 an den Seitenschenkeln wird trotz der guten Entformbarkeit die hohe Stabilität der Seitenwände 13 gewährleistet, welche nach dem Verrasten der Rastnuten 15 mit den Rastrippen 22 und der Rasthaken 16 mit den Rastnasen 23 ein sehr hohes Widerstandsmoment des angeschlagenen Steckers gegen Zugkräfte vom Bandkabel her gewährleisten.

Die Festigkeit der Verbindung zwischen Grundkörper 1 und Deckel 2 wird weiterhin erhöht durch Spieße 19, welche paarweise jeweils am vorderen und hinteren Ende (in Kabellängsrichtung) der Bandkabelaufnahme im Raster zwischen je zwei Schneidklemmzonen 41 angeordnet sind, den Isoliersteg 33 zwischen zwei Kabeladern 31 durchbohren und mit hakenförmigen Enden 19a durch Steckkanäle 24 des Klemmdeckels 2 dringen, wo sie dann an Querstegen 25 einrasten und den Deckel zusätzlich verriegeln.

Weiterhin ist der Klemmdeckel 2 mit nach unten angeformten Führungsarmen 26 ebenfalls U-förmig gestaltet, wobei diese Führungsarme 26 an den Enden gabelförmig geformt sind. Diese Führungsarme 26 gleiten beim Einstecken des Klemmdeckels 2 in die Bandkabelaufnahme 12 zwischen den Seitenschenkeln 14 der Seitenwände 13. Außerdem besitzt der Klemmdeckel 2 noch Steckkanäle 28 zur Aufnahme der Schneidklemmzonen 41 der Kontaktelemente 4.

Die Innenseiten 27 der Führungsarme 26 besitzen ebenso wie die Innenseiten der Rasthaken 16 an den Seitenwänden 13 einen Abstand, der der Breite des Bandkabels 3 entspricht. Die Seitenarme 13 sind im übrigen höher als die Spieße 19, so daß das Bandkabel 3 in jedem Fall beim Anschlagvorgang geführt wird, sei es, daß das Bandkabel zunächst in die Bandkabelaufnahme 12, nämlich auf die Spieße 13 und zwischen die Seitenwände 13 eingelegt wird oder sei es, daß das Bandkabel zunachst in den Deckel zwischen die Führungsarme 26 gelegt wird. Beim Einpressen des Klemmdeckels 2 in die Bandkabelaufnahme 12 des Grundkörpers 1 wird jedenfalls das Bandkabel sowohl zwischen den Seitenarmen 13 des Grundkörpers als auch zwischen den Führungsarmen 26 des Deckels geführt. Außerdem bohren sich die Spieße 19 durch die Isolierstege 33 und richten die Leitungsadern 31 gegenüber den Schneidklemmzonen 41 aus.

Der Zustand des angeschlagenen Steckers mit einem dreipoligen Bandkabel ist in den Figuren 3 und 4 in zwei Ansichten gezeigt. Die Figuren 5 und 6 zeigen außerdem in zwei Detailschnitten die Verrastung der Spieße 19 an den Raststegen 24 des Grundkörpers sowie die Verrastung der Rastrippen 22 in den Rastnuten 15 der Seitenwände.

In der Figur 7 ist außerdem schematisch eine Busleitung gezeigt, die aus einem Bandkabel 3 mit einer Reihe von angeschlagenen Steckern 10 besteht. Außerdem ist schematisch ein Gegenstecker 5 gezeigt, der eine Stecköffnung 51 aufweist, in die ein Stecker 10 mit seiner Steckseite 11 eingeführt werden kann. Um einen solchen Stecker 10 aus der Steckverbindung zu lösen, kann der Grundkörper, wie in den Figuren 1 bis 6 zu sehen, an den Seitenwänden 13 gefaßt werden. Zur Verbesserung der Griffigkeit sind diese Seitenwände 13, wie in den Figuren 1, 3 und 6 zu sehen ist, zum freien Ende der Bandkabelaufnahme hin verdickt und mit Querrippen oder Stufen 13a versehen. Beim Zusammendrücken dieser Seitenwände 13 wird im übrigen die Rastbefestigung des Klemmdeckels 2 in dem Grundkörper 1 nicht beeinträchtigt, sondern im Gegenteil verstärkt. Aber auch ein Herausziehen des Steckers am Bandkabel ist in den meisten Fällen unschädlich, da die dreifache Verrastung des Deckels im Grundkörper hohe Zugkräfte aushält.

## Patentansprüche

1. Busleitungsstecker mit folgenden Merkmalen:
- In einem Grundkörper (1) aus Isolierstoff ist eine vorgegebene Anzahl von Steck-Kontaktelementen (4) entsprechend der Anzahl der Leitungsadern (31) eines zu kontaktierenden Bandkabels (3) verankert,
- der Grundkörper (1) bildet an einem Ende eine Bandkabelaufnahme (12), in welcher jedes Kontaktelement (4) mindestens eine Schneidklemmzone (41) in einer dem Aderabstand des Bandkabels (3) entsprechend versetzten Anordnung bildet, und
- ein Klemmdeckel (2) mit Ausnehmungen (28) entsprechend den Schneidklemmzonen (41) ist auf letztere aufsteckbar und besitzt zu beiden Seiten der Bandkabelaufnahme (12) Rastelemente (22, 23), welche beim Aufsetzen des Deckels (2) unter Zwischenfügung des Bandkabels (3) mit entsprechenden Rastelementen (15, 16) des Grundkörpers (1) in Eingriff gelangen und den Deckel auf dem Grundkörper verriegeln,
**gekennzeichnet durch** die folgenden zusätzlichen Merkmale:
- Die Bandkabelaufnahme (12) des Grundkörpers besitzt Seitenwände (13), welche das Bandkabel (3) beiderseits führen und den montierten Klemmdeckel (2) beiderseits zumindest zum überwiegenden Teil einschließen, und
- die Seitenwände (13) der Bandkabelaufnahme besitzen jeweils in sich ein U-Profil mit nach innen gewandten Seitenschenkeln (14), wobei jeweils eine zwischen den Seitenschenkeln (14) verlaufende Rastnut (15) mit einer Rastrippe (22) des Klemmdeckels (2) zusammenwirkt, um letzteren über dem Bandkabel (3) zu verriegeln.

2. Stecker nach Anspruch 1,
**dadurch gekennzeichnet,** daß im Bereich der Bandkabelaufnahme (12) an dem Grundkörper (1) bzw. an dem Deckel (2) mindestens ein senkrecht zur Kabelebene gerichteter Haltespieß (19) angeformt ist, welcher den Isoliersteg (33) des Bandkabels (3) zwischen je zwei Adern (31) durchbohrt und mit einem hakenförmigen Ende (19a) in einer hinterschnittenen Ausnehmung (24, 25) des Deckels (2) bzw. des Grundkörpers einrastet.

3. Stecker nach Anspruch 2,
**dadurch gekennzeichnet,** daß in den Randbereichen der Bandkabelaufnahme (12) jeweils in Längsrichtung des Kabels vor und hinter den Schneidklemmzonen (41) zwischen je zwei die Bandkabeladern (31) aufnehmenden Schneidklemmzonen (41), ein Haltespieß (19) vorgesehen und mit seinem hakenförmigen Ende (19a) in dem Deckel (2) verrastbar ist.

4. Stecker nach einem der Ansprüche 1 bis 3,
**dadurch gekennzeichnet,** daß an den nach innen zur Bandkabelaufnahme (12) vorspringenden Schenkeln (14) der Seitenwände (13) zusätzliche Rasthaken (16) angeformt sind, welche im Bereich der Außenkanten mit Rastnasen (23) des Deckels in Eingriff gelangen.

5. Stecker nach einem der Ansprüche 1 bis 4,
**dadurch gekennzeichnet,** daß der Deckel (2) beiderseits das Bandkabel (3) führende, in den U-förmigen Seitenwänden (13) der Bandkabelaufnahme (12) geführte Führungsarme (26) aufweist.

6. Stecker nach einem der Ansprüche 1 bis 5,
**dadurch gekennzeichnet,** daß die Seitenwände (13) der Bandkabelaufnahme (12) mit ihren Seitenschenkeln (14) die Hohe der Schneidklemmzonen (41) der Kontaktelemente und gegebenenfalls die der Haltespieße (19) überragen.

7. Stecker nach einem der Ansprüche 1 bis 6,
**dadurch gekennzeichnet,** daß in den Seitenschenkeln (14) der Seitenwände (13) der Bandkabelaufnahme (12) jeweils mit der Rastnut (15) fluchtende Fenster (17) eingeformt sind.

8. Stecker nach einem der Ansprüche 1 bis 7,
**dadurch gekennzeichnet,** daß die Seitenwände (13) der Bandkabelaufnahme (12) zum freien Ende hin V-förmig nach außen verdickt sind.

9. Stecker nach einem der Ansprüche 1 bis 8,
**dadurch gekennzeichnet,** daß die Außenseiten der Seitenwände (13) der Bandkabelaufnahme mit Querrippen bzw. Stufen (13a) versehen sind.

10. Busleitung, bestehend aus einem Bandkabel (3) mit einer Mehrzahl von parallelen, durch Isolierstege voneinander getrennten Leitungsadern (31), welches in seinem Verlauf zwischen den Enden mindestens einen der Kontaktgabe dienenden Abgriff aufweist,
**dadurch gekennzeichnet,** daß der Abgriff durch einen Stecker (10) gemäß einem der Ansprüche 1 bis 9 gebildet ist.

## Claims

1. Bus line connector having the following features:
- a prescribed number of plug-in contact elements (4) corresponding to the number of the conducting wires (31) of a ribbon cable (3) to be contacted are anchored in a basic body (1) made from insulating material,
- the basic body (1) forms at one end a ribbon cable receptacle (12) in which each contact element (4) forms at least one insulation displacement connector zone (41) in an arrangement offset in accordance with the wire spacing of the ribbon cable (3), and
- a terminal cover (2) having cutouts (28) in accordance with the insulation displacement connector zones (41) can be plugged onto the latter and has on both sides of the ribbon cable receptacle (12) latching elements (22, 23) which engage with corresponding latching elements (15, 16) of the basic body (1) when the cover (2) is mounted with the interposition of the ribbon cable (3) and lock the cover on the basic body,
characterized by the following additional features:
- the ribbon cable receptacle (12) of the basic body has side walls (13) which guide the ribbon cable (3) on both sides and enclose the mounted terminal cover (2) on both sides at least predominantly, and
- the side walls (13) of the ribbon cable receptacle respectively inherently have a U-profile with inwardly pointing side limbs (14), in each case one locating groove (15), which extends between the side limbs (14), cooperating with a locating rib (22) of the terminal cover (2) in order to lock the latter over the ribbon cable (3).

2. Connector according to Claim 1, characterized in that there is integrally formed on the basic body (1) or on the cover (2) in the region of the ribbon cable receptacle (12) at least one retaining lance (19) directed at right angles to the cable plane which penetrates the insulating web (33) of the ribbon cable (3) between in each case two wires (31) and latches with a hook-shaped end (19a) in an undercut cutout (24, 25) of the cover (2) or of the basic body.

3. Connector according to Claim 2, characterized in that a retaining lance (19) is provided in the edge regions of the ribbon cable receptacle (12), in each case in the longitudinal direction of the cable in front of and behind the insulation displacement connector zones (41) between in each case two insulation displacement connector zones (41) receiving the ribbon cable wires (31), and the retaining lance (19) can be latched in the cover (2) with its hook-shaped end (19a).

4. Connector according to one of Claims 1 to 3, characterized in that additional latching hooks (16), which engage with latching noses (23) of the cover in the region of the outer edges, are integrally formed on the limbs (14), projecting inwards towards the ribbon cable receptacle (12), of the side walls (13).

5. Connector according to one of Claims 1 to 4, characterized in that the cover (2) has guide arms (26) which guide on both sides of the ribbon cable (3) and are guided in the U-shaped side walls (13) of the ribbon cable receptacle (12).

6. Connector according to one of Claims 1 to 5, characterized in that the side walls (13) of the ribbon cable receptacle (12) overreach with their side limbs (14) the level of the insulation displacement connector zones (41) of the contact elements and, possibly, that of the retaining lances (19).

7. Connector according to one of Claims 1 to 6, characterized in that windows (17) respectively aligned with the locating groove (15) are integrally formed in the side limbs (14) of the side walls (13) of the ribbon cable receptacle (12).

8. Connector according to one of Claims 1 to 7, characterized in that the side walls (13) of the ribbon cable receptacle (12) are thickened outwards in a V-shape fashion towards the free end.

9. Connector according to one of Claims 1 to 8, characterized in that the outer sides of the side walls (13) of the ribbon cable receptacle are provided with transverse ribs or steps (13a).

10. Bus line, comprising a ribbon cable (3) which has a plurality of parallel conducting wires (31) mutually separated by insulating webs and has in its course between the ends at least one tap serving to make contact, characterized in that the tap is formed by a connector (10) in accordance with one of Claims 1 to 9.

## Revendications

1. Connecteur de conducteur de bus ayant les caractéristiques suivantes:
- un nombre prescrit d'éléments (4) de contact de connexion sont ancrés dans une embase (1) en matière isolante en fonction du nombre des brins (31) de conducteur d'un câble ruban (3) à mettre en contact,
- l'embase (1) forme à une extrémité un logement (12) de câble ruban dans lequel chaque élément (4) de contact forme au moins une zone (41) de raccordement dénudée en une position décalée correspondant à la distance entre les brins du câble ruban (3), et
- un capuchon (2) de serrage comportant des évidements (28) correspondant aux zones (41) de raccordement dénudées peut être enfilé sur ces dernières et a de part et d'autre du logement (12) de câble ruban des éléments (22, 23) d'encliquetage qui, lorsque l'on enfile le capuchon (2) en intercalant le câble ruban (3), viennent en prise avec des éléments (15, 16) correspondants de l'embase (1) et verrouillent le capuchon sur l'embase,
caractérisé par les dispositions suivantes:
- le logement (12) de câble ruban de l'embase a des parois (13) latérales qui guident le câble ruban (3) de part et d'autre et qui entourent le capuchon (2) de serrage monté de part et d'autre au moins pour la plus grande part, et
- les parois (13) latérales du logement du câble ruban ont chacune en soi un profil en U comportant des branches (14) latérales tournées vers l'intérieur, une rainure (15) d'encliquetage qui s'étend entre les branches (14) latérales coopérant avec une nervure (22) du capuchon (2) de serrage afin de le verrouiller sur le câble ruban (3).

2. Connecteur suivant la revendication 1, caractérisé en ce qu'il est issu, dans la région du logement (12) du câble ruban, de l'embase (1) ou du capuchon (2) au moins une pointe (19) de maintien qui est dirigée perpendiculairement au plan du câble, qui perfore la barrette (33) isolante du câble ruban (3) entre deux brins (31) et qui s'accroche par une extrémité (19a) en forme de crochet dans un évidement (24, 25) en contre-dépouille du capuchon (2) ou de l'embase (1).

3. Connecteur suivant la revendication 2, caractérisé en ce qu'il est prévu, dans les régions marginales du logement (12) du câble ruban, avant et après les zones (41) dénudées dans la direction longitudinale du câble, chaque fois entre deux zones (41) dénudées logeant les brins (31) du câble ruban, une pointe (19) de maintien qui peut s'accrocher dans le capuchon (2) par son extrémité (19a) en forme de crochet.

4. Connecteur suivant l'une des revendications 1 à 3, caractérisé en ce qu'il issu des branches (14) des parois (13) latérales, qui font saillie vers l'intérieur en direction du logement (12) du câble ruban, encore des crochets (16) d'encliquetage supplémentaires qui viennent en prise, dans la région des bords extérieurs, avec des ergots (23) d'encliquetage du capuchon.

5. Connecteur suivant l'une des revendications 1 à 4, caractérisé en ce que le capuchon (2) aussi comporte de part et d'autre des bras (26) de guidage qui guident le câble ruban (3) et qui passent dans les parois (13) latérales en forme de U du logement (12) du câble ruban.

6. Connecteur suivant l'une des revendications 1 à 5, caractérisé en ce que les parois (13) latérales du logement (12) du câble ruban dépassent par leurs branches (14) latérales le niveau des zones (41) dénudées des éléments de contact et, éventuellement celui des pointes (19) de maintien.

7. Connecteur suivant l'une des revendications 1 à 6, caractérisé en ce qu'il est formé dans les branches (14) latérales des parois (13) latérales du logement (12) du câble ruban des fenêtres (14) qui sont alignées sur la rainure (15) d'encliquetage.

8. Connecteur suivant l'une des revendications 1 à 7, caractérisé en ce que les parois (13) latérales du logement (12) du câble ruban sont épaissies vers l'extérieur en forme de V en direction de l'extrémité libre.

9. Connecteur suivant l'une des revendications 1 à 8, caractérisé en ce que les faces extérieures des parois (13) latérales du logement du câble ruban sont munies de nervures transversales ou de gradins (13a).

10. Conducteur de bus, constitué d'un câble ruban 3, qui a un grand nombre de brins (31) de conducteur parallèles, séparés les uns des autres par des barrettes isolantes, et qui comporte sur sa longueur, entre les extrémités, au moins une prise servant à donner un contact, caractérisé en ce que la prise est formée par un connecteur (10) suivant une des revendications 1 à 9.
